# FASCICULE DE BREVET EUROPEEN

(11) **EP 0 086 698 B1**
(45) Date de publication et mention de la délivrance du brevet: **29.05.1985**
(21) Numéro de dépôt: 83400239.6
(22) Date de dépôt: 04.02.1983
(51) Int. Cl.: H01H 50/04, H01H 9/00

(54) **Petit contacteur équipé d'un sous-ensemble amovible d'interrupteurs auxiliaires**
Kleinschütz mit entfernbarer Hilfsschalterbaugruppe
Small contactor provided with a removable sub-assembly of auxiliary switches

(30) Priorité: 12.02.1982 FR 8202352
(43) Date de publication de la demande: 24.08.1983
(73) Titulaire: TELEMECANIQUE, 92504 Rueil Malmaison Cedex (FR)
(72) Inventeur: Lerude, Gérard, F-06600 Antibes (FR); Lesoile, Jacques, F-86110 Mirebeau (FR)
(74) Mandataire: Marquer, Francis

## Description

L'invention se rapporte à un petit contacteur selon le préambule de la revendication 1. Un contacteur du genre mentionné est décrit dans le document FR-A-1 460 563.

De tels dispositifs sont actuellement présentés sous des formes diverses qui permettent leur association avec un contacteur, soit sur une face avant de celui-ci, soit sur une face latérale. Si un bloc d'interrupteurs auxiliaires est fixé sur la face avant d'un contacteur la dimension en profondeur correspondant à cet empilage se trouve augmentée, et il n'est alors pas possible d'utiliser cette association dans des coffrets, tels que ceux utilisés pour les équipements domestiques, dont les dimensions, une fois équipés, ne doivent pas dépasser une dimension normalisée.

Si un bloc d'interrupteurs auxiliaires est fixé sur une face latérale perpendiculaire aux rangées des bornes de raccordement il n'est plus possible de placer deux contacteurs côte à côte en respectant une implantation régulière car un intervalle, correspondant à la largeur du bloc, va séparer deux contacteurs voisins.

L'invention se propose par suite de fournir un dispositif d'interrupteurs auxiliaires qui soit susceptible de ne pas augmenter l'encombrement en largeur ou l'encombrement en profondeur d'un contacteur particulier auquel il est associé.

Il peut paraître simple de disposer un bloc d'interrupteurs auxiliaires sur une autre face que la face frontale ou une face latérale; une telle mesure se heurte toutefois à un certain nombre de difficultés ou de préjugés. D'une part, lorsque le contacteur est de petites dimensions, le volume occupé par les bornes de raccordement ne peut descendre en dessous d'une certaine valeur qui est déterminée soit directement par le nombre de bornes et par les précautions d'isolement à respecter, soit encore par les valeurs minimales que doivent les surfaces de raccordement pour pouvoir établir sans chauffer le passage d'intensités déterminées; il en résulte que la surface libre de cette autre face est fortement limitée par la présence des bornes de raccordement. D'autre part lorsque les dimensions de la face libre du contacteur sont faibles il n'est pas commode de prévoir sur celle-ci des zones de fixation susceptibles d'accueillir un bloc d'interrupteurs auxiliaires. Enfin on ne rencontre pas souvent des appareils interrupteurs dans lesquels une rangée de bornes de raccordement concernant des d'interrupteurs auxiliaires se trouve placée derrière la rangée de bornes de raccordement des contacts principaux du contacteur, car la nappe de conducteurs aboutissant aux bornes des contacts principaux est souvent considérée comme un obstacle à la mise en place, au raccordement et à la fixation du bloc d'interrupteurs auxiliaires.

Selon l'invention le résultat visé est atteint grâce à la mise en oeuvre des caractéristiques présentées à la revendication 1.

D'autres particularités de l'invention apparaîtront mieux à la lecture de la description et à l'examen des figures qui lui sont annexées, parmi lesquelles:
la figure 1 représente en élévation un contacteur équipé d'un bloc d'interrupteurs auxiliaires, conformes à l'invention;
la figure 2 représente une vue de dessus du contacteur de la figure 1 dépourvu du bloc d'interrupteurs auxiliaires;
la figure 3 représente une vue en élévation du bloc d'interrupteurs;
la figure 4 représente une vue de droite du bloc d'interrupteurs;
les figures 5a et 5b représentent en vues partielles deux phases successives au cours desquelles s'effectue la mise en place du bloc d'interrupteurs sur le contacteur;
la figure 6 montre une vue de dessous d'un demi-boîtier du bloc d'interrupteurs dépourvu de son couvercle, dans une demi-coupe passant par le plan LL' de la figure 3;
la figure 7 représente une vue de droite éclatée, des organs principaux du bloc d'interrupteurs auxiliaires, le couvercle étant vu en demi-coupe par un plan MM' de la figure 3;
la figure 8 représente une vue de dessus d'un tiroir mobile du bloc d'interrupteurs auxiliaires; et
la figure 9 illustre une vue en élévation du bloc d'interrupteurs auxiliaires coupé par un plan NN', défini à la figure 4.

Un petit contacteur 1 auquel est destiné le dispositif de contact auxiliaire 2 de l'invention comprend un corps 3 ayant une face plane latérale 4 comprise entre une pluralité de cloisons parallèles d'isolement 5 servant à séparer des bornes de puissance 6 alignées en rangée 16 dans un plan Q le long d'un axe XX' parallèle à cette face et une semelle 8 servant à son accrochage sur un support 9. Compte tenu du sens de montage habituel des contacteurs, voir figure 1, cette face latérale 4 est une face supérieure. Cette face latérale présente une ouverture oblongue 10 derrière laquelle se déplace, parallèlement à elle, une pièce mobile de l'électroaimant 11 du contacteur qui est par exemple pourvue d'un trou ou d'une encoche ou d'une rainure d'accouplement 12 voir figure 2. Le sous-ensemble d'interrupteurs auxiliaires 2 qui est mécaniquement associé au contacteur comprend, voir figures 1 et 3, un boîtier 13 des forme prismatique qui présente principalement une face plane d'association 14 venant s'appliquer contre la face latérale 4, une rangée 15 de bornes auxiliaires d'interrupteurs 18, un doigt d'accouplement 17 apte à coopérer avec l'encoche 12 apte et des moyens de centrage et de fixation qui seront décrits ci-dessous. La rangée de bornes auxiliaires 15 est placée parallèlement à la rangée 16 de bornes de puissance lorsque le boîtier fixé sur le corps 3 se trouve dans un autre plan P.

Des moyens de centrage qui permettent de donner au boîtier une position bien précise par rapport au corps sont constitués par deux ailes parallèles saillantes 19, 20 du boîtier qui pénètrent dans deux rainures parallèles 21, 22 du corps 3, ces dernières étant disposées sur deux faces latérales opposées 23, 24 qui sont perpendiculaires à la face latérales supérieure 4 et aboutissent à celle-ci, voir figures 1 et 2.

Les moyens de fixation du boîtier sur le corps comprennent d'une part des ergots 25, 26 qui sont placés à une extrémité 27 du boîtier et qui s'engagent dans des encoches 28, 29 du corps 3 placées sur ou au voisinage de la semelle 8 et d'autre part, des crochets élastiques 30, 31 qui sont placés à une extrémité opposée 36 et qui coopèrent avec les rebords 32,33 placés au voisinage des cloisons d'isolement 5; dans un mode de réalisation préféré les encoches 28, 29 sont placées au voisinage des trous de fixation 34, 35 de la semelle 8 et entre ceux-ci et les rebords 32, 33 sont placés sur deux cloisons externes opposées 5' respectivement 5", voir figures 2, 3 et 4.

L'accrochage du boîtier sur le corps s'effectue, voir figures 2, 5a et 5b, en présentant d'abord l'extrémité 27 au voisinage de la semelle 8 pour établir une coopération pivotante entre les ergots 25, 26 et les encoches 28, 29 et en rabattant ensuite, dans le sens de la flèche G, l'extrémité opposée 36 qui pivote autour de l'axe ZZ' passant par les encoches vers les cloisons d'isolement 5 et jusqu'à son encliquetage élastique avec les cloisons 5' et 5".

Le boîtier 2 du sous-ensemble d'interrupteurs auxiliaires comprend un couvercle 59 et un demi-boîtier 62 qui présente une cloison sensiblement centrale 37 qui est parallèle à la face d'association 14 et qui divise le boîtier en un premier volume externe ouvert 47 recevant les bornes auxiliaires 18 et en un second volume interne fermé 38 dans lequel sont disposés: deux ponts de contact mobiles 39, 40 aptes à coopérer avec deux paires de contacts fixes 41 respectivement 42, un tiroir de commande 43 apte à déplacer les ponts de contact, des ressorts de pression de contact 44, 45 qui sont respectivement associés à chaque pont de contact, et un ressort de rappel 46 qui donne au tiroir 43 une position de repos, voir figures 6, 7 et 8. Les contacts fixes sont portés par des pièces conductrices parallèles et réversibles telles que 48 qui traversent la cloison centrale 37 de façon telle que les pastilles des contacts fixes (et donc ultérieurement les pastilles de contact des ponts de contact mobiles) se trouvent placées dans un même plan RR' parallèle à ladite cloison.

Le tiroir de commande 43 sert à actionner des interrupteurs auxiliaires à fermeture F ou des interrupteurs auxiliaires à ouverture O.

Dans le premier cas des ponts de contact tels que 40, ainsi que des ressorts de pression 45, sont logés respectivement dans chacun de deux cadres parallèles 49, 50 placés aux extrémités opposées 51, 52 tu tiroir 43, de part et d'autre d'une cavité centrale 53 d'axe YY'; ces ponts sont donc dans le plan SS' visible à la figure 7. Cette cavité 53 sort à recevoir une extrémité mo bile d'un faible ressort de rappel 46 dont l'autre extrémité, fixe, s'appuiera sur une paroi 68 du demi-boîtier 62, voir figures 8 et 9 et sa surface extérieure 73 sera utilisée pour opérer le guidage du tiroir, comme précisé plus loin.

De tels ponts de contact ayant la fonction F se déplacent, lorsque le tiroir est associé au demi-boîtier, dans une première région 54 placée entre les contacts fixes 42 et l'extrémité 36 du boîtier.

Dans le second cas, des ponts de contact tels que 39 et des ressorts de pression 44 sont placés, après retournement, dans une seconde région 55 du volume 38 qui est située entre les contacts fixes 41 retournés et un fond 56 constituant l'extrémité 27.

On peut équiper le sous-ensemble d'interrupteurs auxiliaires 2 soit de deux interrupteurs F ou 0, soit d'un F et d'un O.

Le tiroir 43 présente une cloison 67 de forme générale plate ayant sur une face 69 un doigt d'actionnement 17 et sur l'autre face 70 opposée les deux cadres 49, 50, la cavité 53 et deux cloisons 66, 65 parallèles à l'axe YY' et situées de part et d'autre de la cavité, voir figures 8, 9 et 6.

La surface extérieure 73 de la cavité est guidée entre deux nervures 63, 64 parallèles à YY' qui sont disposées sur la cloison 37. Ces cloisons 66, 65 et nervures 63, 64 créent des chicanes qui concourent à l'isolement des deux interrupteurs.

Les cadres 49, 50 sont compris chacun entre des traverses supérieures 49', respectivement 50' placées dans la région 71 du tiroir qui possède la cavité et des traverses inférieures 49", respectivement 50" qui sont prolongées respectivement par deux ailes 57-58, 57'-58'.

Un contact mobile 40 d'interrupteur de type F est guidé dans un cadre 50, le ressort de pression s'appuyant alors sur une traverse supérieure 50' et le pont de contact 40 venant en appui sur une traverse inférieure 50", tandis qu'un contact mobile en pont 39 d'interrupteur de type 0 vient en appui sur un côté opposé de la traverse inférieure 49" sous l'effet d'un ressort de pression 44 placé entre ce pont de contact et le fond 56; des ailes telles que 57, 57' et 58, 58' servent à guider latéralement un tel pont de contact, voir figures 8 et 9.

Les ponts de contact et les contacts fixes seront de préférence identiques à ceux des contacts principaux. Un couvercle 59, visible aux figures 7 et 9, et portant tout ou partie de la face d'application 14, sert à compléter le guidage latéral du tiroir et ferme le volume 38 lorsqu'il est associé au demi-boîtier 62. Ce couvercle, qui présente une ouverture oblongue 60 pour livrer le passage au doigt d'actionnement 17, pourrait porter les crochets élastiques 30, 31 et les ailes de guidage 19, 20, en vue, d'une part, de ne présenter que de faibles dispersions de dimensions et, d'autre part, d'être réalisé en un matériau compatible avec les fonctions élastiques des crochets.

Toutefois, compte tenu du fait que les contact fixes d'interrupteurs sont associés directement au demi-boîtier 62, on obtiendra une meilleure chaîne de tolérance en rendant les crochets élastiques 30, 31 et les ailes de guidage 19, 20 solidaires de ce demi-boîtier; les ergots 25, 26 peuvent être indifféremment solidaires du demi-boîtier ou du couvercle.

Tous les éléments de ce sous-ensemble 2 seront avantageusement réalisés par moulage d'un matériau thermo-plastique, en faisant appel à ceux d'entre eux qui conviennent plus particulièrement à l'obtention d'un bon isolement électrique et respectivement à l'obtention d'une élasticité compatible avec la fonction des crochets.

## Revendications

1. Contacteur ayant dans un corps (3) une armature mobile d'électro-aimant (11) pour actionner des contacts principaux et présentant sur une face (4) de ce corps (3), comprise entre une rangée de bornes principales (6) reliées à ces contacts et une semelle de fixation (8), un logement apte à recevoir un sous-ensemble (2) amovible de contacts auxiliaires, ce sous-ensemble (2) présentant à deux extrémités opposées des moyens de fixation qui, d'une part s'engagent dans la semelle (8) et qui, d'autre part coopèrent élastiquement avec une région du corps (3) présentant cette rangée de bornes (6) tandis qu'un organe d'accouplement (17) de ce sous-ensemble (2) lié aux contacts auxiliaires coopère avec ladite armature pour en recevoir les mouvements, caractérisé en ce que lesdits moyens de fixation comprennent des premiers moyens d'accrochage pivotant (25, 26) qui pénètrent dans des encoches (28, 29) de ladite semelle (8) du corps (3) et des seconds moyens d'accrochage (30 et 31) coopérant, par déformation élastique du boîtier (13) du sous-ensemble (2) avec deux cloisons d'isolement externes (5 et 5") qui protègent les dites bornes (6), ladite face (4) du corps (3) s'étendant entre des surfaces de guidage (21 et 22) placées sur des faces latérales parallèles et opposées (23, 24) dudit corps (3).

2. Contacteur associé à un sous-ensemble d'interrupteurs auxiliaires selon la revendication 1, caractérisé en ce que le dit boîtier (13) comporte, d'une part, un demi-boîtier (62) ayant un volume (47) externe recevant les bornes auxiliaires (18) et un volume interne (38) qui est séparé du précédent par une cloison (37) parallèle à la face d'association (14), cette dernière étant placée sur un couvercle (59) qui ferme le demi-boîtier, tandis que les seconds moyens d'accrochage (30, 31) et des moyens de guidage (19,20) coopérant avec des surfaces latérales parallèles (21, 22) du corps (3) du contacteur, sont disposés sur ledit demi-boîtier (62).

3. Contacteur associé à un sous-ensemble d'interrupteurs auxiliaires selon la revendication 1 ou 2, caractérisé en ce qu'un volume interne (38) du boîtier (13) présente d'une part une première région (54) dans laquelle se déplacent des ponts de contacts (40) d'interrupteurs à fermeture (F) dont les ressorts de pression (45) s'appuient sur un tiroir mobile (43) qui guide ces ponts, et d'autre part une seconde région (55) séparée de la première par des contacts fixes réversibles (41, 42) dans laquelle se déplacent des ponts de contact (39) d'interrupteurs à ouverture (O) dont les ressorts de pression (44) s'appuient sur une paroi fixe (56) du boîtier, les pastilles de contact des ponts de contact et des contacts fixes étant placées dans un plan (S respectivement R) parallèle à la face d'association (14).

4. Contacteur selon la revendication 3, caractérisé en ce que le dit tiroir (43) possède une cloison (67) plane ayant d'un côté un doigt d'accouplement (17) et d'un autre côté deux cadres (49, 50) pour recevoir des ponts de contact (40) d'interrupteurs à fermeture (F) et leurs ressorts de pression (45), ainsi que deux paires d'ailes (57, 58) pour guider des ponts de contact (39) d'interrupteurs à ouverture (O) dont les ressorts de pression (44) s'appuient sur un fond (56) du boîtier.

5. Contacteur selon l'une des revendications 2 à 4, caractérisé en ce que la cloison (37) du demi-boîtier (62) porte des surface de guidage (63, 64) coopérant avec une surface externe (73) d'une cavité (53) apte à recevoir un ressort de rappel (46), entre les ponts de contact (39,40).

6. Contacteur selon la revendication 1, caractérisé en ce que les interrupteurs auxiliaires utilisent les mêmes ponts de contact et les mêmes contacts fixes que ceux des interrupteurs principaux.

## Patentansprüche

1. Ein Schütz, der in seinem Körper (3) einen beweglichen Elektromagnetanker (11) beherbergt, um Hauptschalter zu betätigen und der auf einer Fläche (4) seines Körpers (3), die sich zwischen einer Reihe mit den Schaltern verbundenen Hauptklemmen (6) und einer Befestigungssohle (8) befindet, eine Behausung hat, die eine entfernbare Baugruppe (2) von Hilfsschaltern aufnehmen kann, wobei besagte Baugruppe (2) an zwei entgegengesetzten Enden Befestigungsmittel besitzt, die einerseits in die Sohle (8) hineinreichen und andererseits elastisch mit einer Zone des Körpers (3) zusammenarbeiten, welche besagte Klemmenreihe (6) hat, während ein mit den Hilfsschützen verbundenes Verbindungsstück (17) dieser Baugruppe (2) mit besagtem Anker zusammenarbeitet, der ihm seine Bewegungen mitteilt, dadurch gekennzeichnet, daß besagte Befestigungsmittel erste schwenkbare Einfangmittel (25, 26) enthalten, welche in Einkerbungen (28, 29) in besagter Sohle (8) des Körpers (3) eindringen, und zwei Einfangmittel (30 und 31), die, mittels elastischer Verformung des Gehäuses (13) der Baugruppe (2), mit zwei äußeren Isolierwänden (5 und 5") zusammenarbeiten, welche besagte Klemmen (6) schützen, wobei besagte Fläche (4) des Körpers (3) sich zwischen den auf parallelen und gegenüberliegenden Seitenflächen (23, 24) des besagten Körpers (3) befindlichen Führungsflächen (21 und 22) erstreckt.

2. Ein mit einer Hilfsschalterbaugruppe assoziierter Schütz gemäß Anspruch 1, dadurch gekennzeichnet, daß besagtes Gehäuse (13) einerseits eine Gehäusehälfte (62) besitzt mit einem äußeren Volumen (47), das die Hilfsschütze (18) aufnimmt und einem inneren Volumen (38), das vom vorhergehenden durch eine parallel zur Assoziierungsfläche (14) verlaufende Wand (37) getrennt ist, wobei diese Fläche sich auf einem Deckel (59) befindet, der die Gehäusehälfte verschließt, während zweite Einfangmittel (30, 31) und die Führungsmittel (19, 20), die mit parallelen Seitenflächen (21, 22) des Schalterkörpers (3) zusammenarbeiten, sich auf der Gehäusehälfte (62) befinden.

3. Ein mit einer Hilfsschalterbaugruppe assoziierter Schütz gemäß Anspruch 1 oder 2, dadurch gekennzeichnet, daß ein inneres Volumen (38) des Gehäuses (13) einerseits eine erste Zone (54) hat, in der sich die Kontaktbrücken (40) von Schaltern zum Einschalten (F) bewegen, deren Druckfedern (45) sich auf einen beweglichen Schieber (43) stützen, der diese Brücken führt, und andererseits eine zweite Zone (55), die von der ersten durch feste, umschaltbare Kontakte (41, 42) getrennt ist und in der sich Kontaktbrükken (39) von Unterbrechungsschaltern (O) bewegen, deren Druckfedern (44) sich auf eine feste Wand (56) des Gehäuses stützen, wobei die Kontaktscheibchen der Kontaktbrücken und der festen Kontakte sich in einer zur Assoziierungsfläche (14) parallelen Ebene (S bzw. R) befinden.

4. Schütz gemäß Anspruch 3, dadurch gekennzeichnet, daß besagter Schieber (43) eine ebene Trennwand (67) besitzt, die auf der ersten Seite einen Verbindungszapfen (17) und auf der anderen Seite zwei Fassungen (49, 50) zur Aufnahme von Kontaktbrücken (40) von Schaltern zum Einschalten (F) und den dazugehörigen Druckfedern (45) besitzt, sowie zwei Paar Vorsprünge (57, 58) zur Führung der Kontaktbrücken von Unterbrechungsschaltern (O), deren Druckfedern (44) sich auf einen Boden (56) des Gehäuses stützen.

5. Schütz gemäß einem der Ansprüche 2 bis 4, dadurch gekennzeichnet, daß die Trennwand (37) der Gehäusehälfte (62) Führungsflächen (63, 64) besitzt, die mit der äußeren Fläche (73) einer Vertiefung (53) zusammenarbeiten, die eine Rückstellfeder (46) zwischen den Kontaktbrükken (39, 40) aufnehmen kann.

6. Schütz gemäß Anspruch 1, dadurch gekennzeichnet, daß die Hilfsschalter dieselben Kontaktbrücken und festen Kontakte wie in den Hauptschaltern benutzen.

## Claims

1. A contactor having, in its body (3), a movable electromagnet armature (11) for operating main switches and having on a face (4) of said body (3), between a row of main terminals (6) connected to said contacts and a fastening base (8), a housing adapted to receive a removable subset (2) of auxiliary contacts, said subset (2) having, at two opposite ends, fastening means which, on the one hand, fit into the base (8) and which, on the other hand, elastically cooperate with an area of the body (3) having said row of terminals (6), while a coupling member (17) of said subset (2), connected to the auxiliary contacts, cooperates with said armature to receive the movements therefrom, wherein said fastening means comprise first pivoting holding means (25, 26) which penetrate into slots (28, 29) of said base (8) of the body (3) and second holding means (30 and 31) cooperate, by resilient distortion of the casing (13) of the subset (2), with two external insulating partitions (5 and 5") which protect said terminals (6), said face (4) of the body (3) extending between the guidance surfaces (21 and 22) placed on parallel and opposite lateral faces (23,24) of said body (3).

2. A contactor coupled to a subset of auxiliary switches according to claim 1, wherein said casing (13) comprises, on the one hand, a half-shell (62) having an outer volume (47) that receives the auxiliary terminals (18) and an inner volume (38) that is separated from the preceding one by a partition (37) parallel to the coupling face (14), this latter being placed on a cover (59) which closes the half-shell, while the second holding means (30, 31) and guidance means (19, 20) which cooperate with parallel side faces (21, 22) of the body (3) of the contactor are arranged on said half-shell (62).

3. A contactor coupled to a subset of auxiliary switches according to claim 1 or 2, wherein an inner volume (38) of the casing (13) has, on the one hand, a first region (54) in which are displaced contact bridges (40) for ON (F) switches the pressure springs (45) of which bear on a movable slide (43) which guides the said bridges and, on the other hand, a second region (55), separated from the first one by reversible fixed contacts (41, 42) in which the contact bridges (39) for OFF (0) switches are displaced the pressure springs (44) of which bear on a fixed wall (56) of the casing, the contact pieces of the contact bridges and of the fixed contacts being placed in a plane (S, respectively R) parallel to the coupling face (14).

4. A contactor according to claim 3, wherein said slide (43) has a plane partiton (67) having on one side a coupling pin (17) and on another side two frames (49, 50) for receiving the contact bridges (40) of ON (F) switches and their pressure springs (45), as well as two pairs of projections (57, 58) for guiding the contact bridges (39) of OFF (0) switches the pressure springs (44) of which bear on a bottom (56) of the casing.

5. A contactor according to one of claims 2 to 4, wherein the partition (37) of the half-shell (62) has guidance surfaces (63, 64) cooperating with an outer surface (73) of a cavity (53) adapted to receive a reset spring (46), between the contact bridges (39,40).

6. A contactor according to claim 1, wherein the auxiliary switches make use of the same contact bridges and the same fixed contacts as those of the main switches.
